# EUROPÄISCHE PATENTSCHRIFT

(11) **EP 2 080 731 B1**
(45) Veröffentlichungstag und Bekanntmachung des Hinweises auf die Patenterteilung: **13.02.2013**
(21) Anmeldenummer: 09000079.5
(22) Anmeldetag: 07.01.2009
(51) Int. Cl.: B66F 9/075

(54) **Flurförderzeug mit mindestens einem RFID-Transponder**
Industrial truck with at least one RFID transponder
Chariot de manutention doté d'au moins un transpondeur RFID

(30) Priorität: 10.01.2008 DE 102008003806
(43) Veröffentlichungstag der Anmeldung: 22.07.2009
(73) Patentinhaber: Jungheinrich Aktiengesellschaft, 22047 Hamburg (DE)
(72) Erfinder: Von Werder, Martin, 22949 Ammersbek (DE); Güde, Lutz-Wilhelm, 20251 Hamburg (DE); Schellenberg, Lars, 85368 Wang (DE)
(74) Vertreter: Schildberg, Peter

(56) Entgegenhaltungen:
- EP-A- 1 732 027
- EP-A- 1 842 824

## Beschreibung

Die vorliegende Erfindung betrifft ein System mit einem Flurförderzeug und mit mindestens einem RFID-Transponder, dessen Daten von einer Lese-/Schreibeinrichtung auslesbar sind.

Aus FM DAS LOGISTIK-MAGAZIN 10/2007, Seite 36, 37, ist ein Asset-Management via Radio Frequency Indentification von Siemens A&D bekannt. Bei dem bekannten System werden bei der Herstellung und/oder Lagerung von Gütern Behälter oder Transportgestelle mit robusten, beschreibbaren und wieder verwendbaren Tags (Datenspeicher) ausgestattet. Mit dem Funkfeld von fest im Raum installierten Schreib-/Lesegeräten werden die Daten für das Beschreiben und Lesen der Tags sowie die Energie zum Datenspeicher übertragen. Datenspeicher beinhalten eine feste, nicht veränderbare Identifikationsnummer und einen wiederbeschreibbaren Bereich für individuelle Produktionsdaten. Bei den individuellen Produktionsdaten handelt es sich um fertigungsrelevante Zusatzinformationen, die in dem RFID-Transponder abgelegt werden und von der Lese-/Schreibeinrichtung ausgelesen werden können, um so einer übergeordneten Software zur Verfügung gestellt werden können, wie beispielsweise einem Manufacturing Execution System (MES) zur Steuerung der Produktion und zur Überwachung der Reihenfolge der Produktionsschritte. Die Daten können ebenfalls an ein Warehouse-Management-System (WMS) weitergeleitet werden, das die Verwaltung von leeren Transportgestellen übernimmt.

Aus Industrieanzeiger 28/29 2006, Seiten 20 ff. sind RFID-Transponder bekannt, die mit einer Sensorik zur Temperaturerfassung ausgestattet sind.

Aus Logistik und Fördertechnik Nr. 2, 15. Februar 2006, Seiten 21 ff. ist eine Systemintegration bekannt, bei der eine Plausibilitätsprüfung der abzuwickelnden Fahraufträge durchgeführt wird. Die Plausibilitätsprüfung sieht vor, dass das Gewicht der aufgenommenen Ware mit dem Gewicht aus dem Transportauftrag verglichen wird, um so festzustellen, ob die für den Transportauftrag hinterlegten Informationen richtig sind.

Aus LOGISTIK für Unternehmen 3/2007, Seiten 46 - 48 ist ein Flurförderzeug bekannt, das eine Schnittstelle zur Fahrzeugsteuerung aufweist, die mit einem Fahrzeugterminal verbunden ist. Das Fahrzeugterminal ist zur Kommunikation im Nahbereich mit RFID-Antennen ausgestattet. Zur Kommunikation im Fembereich ist das Fahrzeug mit einer W-LAN oder einer Datenfunkeinrichtung ausgestattet.

Aus EP 1 732 027 A1 ist ein Flurförderzeug mit einer Vorrichtung zur Übertragung von fahrzeugbezogenen Daten und einer Kommunikationsvorrichtung zum drahtlosen Datentransfer bekannt.

Aus EP 1 842 824 A2 ist ein Flurförderzeug mit einem Lasttragmittel, einer Sende- und Empfangseinheit bekannt, deren Sende- und Empfangsbereich auf einen Bereich des Lasttragmittels und einem Bereich vor dem Lasttragmittel gerichtet ist. Eine Steuereinheit, die die Sende- und Empfangseinheit für den Empfang von Daten von externen Sendern aktiviert, ist mit einem Sensor ausgestattet, der eine Last auf dem Lasttragmittel detektiert.

Der Erfindung liegt die Aufgabe zugrunde, ein System mit einem Flurförderzeug bereitzustellen, das in einer Umgebung, die mit RFID-Transpondern und Lese-/Schreibeinrichtungen ausgestattet ist, zusätzliche Daten für einen übergeordneten Rechner zur Verfügung stellt.

Erfindungsgemäß wird die Aufgabe durch ein System mit einem Flurförderzeug gelöst, das die Merkmale aus Anspruch 1 besitzt. Vorteilhafte Ausgestaltungen bilden die Gegenstände der Unteransprüche.

Das erfindungsgemäße Flurförderzeug besitzt oder trägt mindestens einen RFID-Transponder, dessen Daten von einer ortsfest in einem Einsatzgebiet des Flurförderzeuges angeordneten Lese-/Schreibeinrichtung ausgelesen werden können. Erfindungsgemäß ist der mindestens eine RFID-Transponder mit einer Steuereinheit über eine Datenschreibeinheit verbunden, um zusätzliche Daten zum Fahr- und/oder Betriebszustand des Flurförderzeugs in dem RFID-Transponder zu schreiben und für das Auslesen durch die Lese-/Schreibeinrichtung bereitzustellen. Die Verbindung kann über Funk oder fest verdrahtet erfolgen. Das erfindungsgemäße Flurförderzeug schafft die Möglichkeit, nicht nur Daten zu den transportierten Gütern zu erfassen und weiterzuleiten, sondern zusätzlich Daten zum Fahr- und/oder Betriebszustand des Flurförderzeugs in dem RFID-Transponder abzulegen. Diese gemeinsame Datenerfassung von Daten zu dem transportierten Gut oder dessen Lasttragmittel und zu dem transportierenden Flurförderzeug ermöglicht es, in einer übergeordneten Steuerung nicht nur die Bewegung von Gütern oder Lasttragmitteln, sondern auch die Zustände des Flurförderzeugs abzubilden.

Bevorzugt weist die Datenschreibeinheit einen Prozessor auf. Mit dem Einsatz einer Datenschreibeinheit ist es möglich, auch komplexere Fahr- oder Betriebszustände des Flurförderzeugs durch eine geeignete Codierung als zusätzliche Daten in dem RFID-Transponder abzulegen und so für übergeordnete Verwaltungssysteme zur Verfügung zu stehen.

In einer bevorzugten Ausgestaltung ist als Steuereinheit zum Schreiben der zusätzlichen Daten in den RFID-Transponder eine zentrale Steuerung des Flurförderzeugs vorgesehen.

In einer alternativen Ausgestaltung, die auch zusätzlich zu der von der zentralen Steuerung gespeisten Steuereinheit möglich ist, kann die Steuereinheit auch mit einem Sensor ausgestattet sein, dessen Messwert in den mindestens einen Transponder schreibbar ist. Bei diesem Sensor kann es sich beispielsweise um einen Gabelbelegungssensor handeln, der als Betriebszustand des Flurförderzeugs anzeigt, ob die Lastgabel des Flurförderzeugs belegt ist.

Die Erfindung wird an den nachfolgenden Figuren näher erläutert. Es zeigt:
- Fig. 1: ein erfindungsgemäßes Flurförderzeug, das im Bereich seines Hub- mastes mit einem RFID-Transponder ausgestattet ist, und
- Fig. 2: den Aufbau der Datenschreibeinheit mit einem Sensor.

Fig. 1 zeigt ein erfindungsgemäßes Flurförderzeug 10, das im Bereich seines Hubmastes mit einem RFID-Transponder 12 ausgestattet ist. Der RFID-Transponder 12 am Hubmast kann beispielsweise für unterschiedlichste Zwecke vorgesehen sein. So ist es grundsätzlich denkbar, eine Positionsbestimmung des Flurförderzeugs 10 durch Auslesen des RFID-Transponders 12 vorzunehmen. Alternativ kann der RFID-Transponder 12 auch dazu vorgesehen sein, um das Flurförderzeug, beispielsweise bei der Einfahrt oder Ausfahrt, zu identifizieren. Unabhängig von seinem konkreten Einsatz ist der RFID-Transponder 12 mit einer festen Identifikationsnummer versehen, die aus dem RFID-Transponder ausgelesen wird. Je nach Ausgestaltung kann es sich dabei um einen aktiven RFID-Transponder handeln, der eine eigene Stromversorgung besitzt. Alternativ kann es sich auch um einen passiven RFID-Transponder handeln, der seine Energie aus den empfangenen Signalen bezieht.

Fig. 1 zeigt ein auf einer Lastgabel angeordnetes Lastgut 14. Das Lastgut 14 ist mit einem RFID-Transponder 16 ausgestattet, der wiederum über seine eindeutige Identifikationsnummer das Lastgut kennzeichnet, so daß ein übergeordneter Rechner diese auswerten kann.

Ausgelesen werden die RFID-Transponder 12, 16 über Lese-/Schreibeinrichtungen 18, die bevorzugt ortsfest im Einsatzgebiet des Flurförderzeugs 10 angeordnet sind. Die von den Lese-/Schreibeinrichtungen 18 ausgelesenen Daten werden an einen zentralen Rechner 20 weitergeleitet, wo sie ausgewertet werden. Die Auswertung kann beispielsweise über ein Warehouse-Management-System (WMS) erfolgen. Auch ist es möglich, beispielsweise durch eine Zuordnung zu den Lese-/Schreibeinrichtungen 18, die Position des Transportsguts 14 und/oder die Position des Flurförderzeugs 10 festzustellen. Die Positionsbestimmung für das Flurförderzeug und/oder seine Ware muß nicht notwendig über eine Lese-/Schreibeinrichtung 18 erfolgen, sondern kann auch unter Verwendung mehrerer im Arbeitsbereich stationärer Lese-/Schreibeinrichtungen erfolgen, indem beispielsweise Laufzeitunterschiede der Signale zu den einzelnen Geräten erfaßt werden.

Unabhängig von der Funktion der RFID-Transponder 12, 16 werden in dem RFID-Transponder zusätzliche Daten abgelegt. Die zusätzlichen Daten beschreiben einen Fahr- oder Betriebszustand des Flurförderzeugs. Über die Lese-/Schreibgeräte werden die zusätzlichen Informationen zum Fahr- oder Betriebszustand des Flurförderzeugs 10 mitausgelesen und entsprechend an einen übergeordneten Rechner 20 weitergeleitet. Selbst wenn die primär in den RFID-Transpondern 12 und 16 vorgesehenen Daten von bestimmten Programmen ausgelesen und ausgewertet werden, kann die übertragene zusätzliche Information in dem Rechner 20 separat verarbeitet und ausgewertet werden. So können beispielsweise die Informationen zum Fahr- und/oder Betriebszustand des Flurförderzeugs an einen Flotten-Manager oder ein sonstiges System zur Überwachung der Flurförderzeuge weitergeleitet werden.

Fig. 2 zeigt den konkreten Aufbau für einen RFID-Transponder, der zusätzliche Informationen eines Sensors überträgt. Der RFID-Transponder 22 besitzt eine festgelegte Identifikationsnummer, die beispielsweise zur Identifikation des Flurförderzeugs dient. Zusätzlich besitzt der RFID-Transponder ein variables Signal der Tiefe 2 Bit. Das bedeutet, dass zu der fest vorgegebenen Identifikationsnummer zusätzlich bei jedem Auslesen eines RFID-Transponders 2 Bit weitere Informationen übertragen werden können. Der RFID-Transponder 22 wird über eine Spannungsquelle 24 mit elektrischer Spannung versorgt.

Ein nicht näher dargestellter Gabelbelegungssensor ist in der Datenschreibeinheit 26 integriert. Die Datenschreibeinheit 26 wird ebenfalls von der Spannungsquelle 24 versorgt. Über eine Steuerleitung 28 liegt die Datenschreibeinrichtung an dem RFID-Transponder 22 an. In dem dargestellten Ausführungsbeispiel werden mit jedem Auslesevorgang 2 Bit an zusätzlichen Daten von dem Flurförderzeug an den übergeordneten Rechner 20 weitergeleitet. 2 Bit an zusätzlichen Informationen erlauben es, vier Signale von dem Flurförderzeug zu übertragen. Handelt es sich beispielsweise um einen RFID-Transponder, der beispielsweise 3 Bit variable Kanalbreite besitzt, so können bereits acht unterschiedliche Fahr- oder Betriebszustände übertragen werden. Durch Wiederholung des Auslesevorgangs können insgesamt mehr Informationen übertragen werden.

Ein möglicher Ansatz für die Auswertung von Fahr- oder Betriebszuständen besteht beispielsweise darin, dass, wenn von der Lese-/Schreibeinrichtung 18 sowohl die Identifikationsnummer des RFID-Transponders 16 als auch die Identifikationsnummer des Transponders 12 eingelesen wurde, anhand der zusätzlich übermittelten Daten geprüft wird, ob auch der Gabelbelegungssensor anzeigt, dass sich eine Last 14 auf der Lastgabel befindet. Hierdurch kann bereits sehr früh erkannt werden, ob ein Gabelbelegungssensor an dem Flurförderzeug ausgefallen ist.

Auch weitere Einsatzmöglichkeiten für die zusätzlichen Daten können vorgesehen sein. So ist es beispielsweise möglich, ein Ableitsystem vorzusehen, bei dem über die zusätzlichen Daten Fahr- und Zustandsinformationen zu dem Flurförderzeug an den Rechner 20 weitergeleitet werden, der diese Daten an einen Flotten-Manager weiterleitet, wo diese dann im Hinblick auf Nutzung und Auslastung der einzelnen Flurförderzeuge ausgewertet werden.

## Patentansprüche

1. System, das ein Flurförderzeug und mindestens einen RFID-Transponder (12, 22) sowie eine ortsfest in einem Einsatzgebiet des Flurförderzeugs angeordnete Lese-/Schreibeinrichtung (18) aufweist, wobei der mindestens eine RFID-Transponder (12, 22) an dem Flurförderzeug angeordnet ist und wobei die Daten von dem RFID-Transponder (12 22) von der Lese-/Schreibeinrichtung (18) auslesbar sind, **dadurch gekennzeichnet, dass** der mindestens eine RFID-Transponder (12, 22) mit einer Steuereinheit über eine Datenschreibeinheit (26) verbunden ist, um zusätzliche Daten zum Fahr- oder Betriebszustand des Flurförderzeugs in den mindestens einen RFID-Transponder (12, 22) zu schreiben und für das Auslesen durch die Lese-/Schreibeinrichtung (18) bereitzustellen.

2. System nach Anspruch 1, **dadurch gekennzeichnet, dass** die Datenschreibeinheit (26) einen Prozessor aufweist.

3. System nach Anspruch 1 oder 2, **dadurch gekennzeichnet, dass** die Steuereinheit mit einer zentralen Steuerung des Flurförderzeugs in Verbindung steht.

4. System nach einem der Ansprüche 1 oder 2, **dadurch gekennzeichnet, dass** die Steuereinheit einen Sensor aufweist, dessen Messwert in den mindestens einen Transponder schreibbar ist.

5. System nach Anspruch 4, **dadurch gekennzeichnet, dass** die Steuereinheit einen Gabelbelegungssensor aufweist.

6. System nach einem der Ansprüche 1 bis 5, **dadurch gekennzeichnet, dass** mindestens ein weiterer RFID-Transponder (16) an der Last und/oder einem Lastträger angebracht ist.

7. System nach einem der Ansprüche 1 bis 6, **dadurch gekennzeichnet, dass** die Verbindung des mindestens einen Transponders (12, 22) an dem Flurförderzeug mit der Steuereinheit per Funk erfolgt.

8. System nach einem der Ansprüche 1 bis 6, **dadurch gekennzeichnet, dass** die Verbindung des mindestens einen Transponders (12, 22) an dem Flurförderzeug mit der Steuereinheit über mindestens eine Steuerleitung erfolgt.

## Claims

1. A system having an industrial truck and at least one RFID transponder (12, 22) as well as a stationary read/write device (18) arranged in an area of use of the industrial truck, wherein the at least one RFID transponder (12, 22) is arranged on the industrial truck, and wherein the data from the RFID transponder (12, 22) can be read out by the read/write device (18), **characterized in that** the at least one RFID transponder (12, 22) is connected to a control unit by means of a data writing unit (26) to write additional data on the traveling or operating status of the industrial truck into the at least one RFID transponder (12, 22) and provide them to be read out by the read/write device (18).

2. The system according to claim 1, **characterized in that** the data writing unit (26) has a processor.

3. The system according to claim 1 or 2, **characterized in that** the control unit is connected to a central control of the industrial truck.

4. The system according to one of claims 1 or 2, **characterized in that** the control unit has a sensor, of which the measured value can be written into the at least one transponder.

5. The system according to claim 4, **characterized in that** the control unit has a fork allocation sensor.

6. The system according to one of claims 1 to 5, **characterized in that** at least one further RFID transponder (16) is attached to the load and/or a load carrier.

7. The system according to one of claims 1 to 6, **characterized in that** the at least one transponder (12, 22) on the industrial truck is connected to the control unit by radio.

8. The system according to one of claims 1 to 6, **characterized in that** at least one transponder (12, 22) on the industrial truck is connected to the control unit by means of at least one control line.

## Revendications

1. Système qui présente un chariot de manutention et au moins un transpondeur RFID (12, 22) ainsi qu'un équipement de lecture/écriture (18) disposé de façon stationnaire dans un secteur d'utilisation du chariot de manutention, le transpondeur RFID (12, 22) au moins au nombre de un étant disposé sur le chariot de manutention, et les données du transpondeur RFID (12, 22) pouvant être lues par l'équipement de lecture/écriture (18), **caractérisé en ce que** le transpondeur RFID (12, 22) au moins au nombre de un est raccordé à une unité de commande par le biais d'une unité d'écriture de données (26) pour écrire des données supplémentaires concernant l'état de conduite ou de fonctionnement du chariot de manutention dans le transpondeur RFID (12, 22) au moins au nombre de un et pour les préparer pour la lecture par l'équipement de lecture/écriture (18).

2. Système selon la revendication 1, **caractérisé en ce que** l'unité d'écriture de données (26) présente un processeur.

3. Système selon la revendication 1 ou 2, **caractérisé en ce que** l'unité de commande est en liaison avec une commande centrale du chariot de manutention.

4. Système selon une des revendications 1 ou 2, **caractérisé en ce que** l'unité de commande présente un capteur dont la valeur de mesure peut être écrite dans le transpondeur au moins au nombre de un.

5. Système selon la revendication 4, **caractérisé en ce que** l'unité de commande présente un capteur d'occupation de fourche.

6. Système selon une des revendications 1 à 5, **caractérisé en ce qu'**au moins un autre transpondeur RFID (16) est placé sur la charge et/ou sur un support de charge.

7. Système selon une des revendications 1 à 6, **caractérisé en ce que** la liaison du transpondeur (12, 22) au moins au nombre de un sur le chariot de manutention avec l'unité de commande s'effectue par radio.

8. Système selon une des revendications 1 à 6, **caractérisé en ce que** la liaison du transpondeur (12, 22) au moins au nombre de un sur le chariot de manutention avec l'unité de commande s'effectue par le biais d'au moins une ligne de commande.
